# EUROPÄISCHE PATENTSCHRIFT

(11) **EP 3 034 719 B1**
(45) Veröffentlichungstag und Bekanntmachung des Hinweises auf die Patenterteilung: **18.04.2018**
(21) Anmeldenummer: 15200919.7
(22) Anmeldetag: 17.12.2015
(51) Int. Cl.: E05B 15/00, E05B 13/10, E05B 47/00, E05B 47/02, E05C 9/04

(54) **BETÄTIGUNGSVORRICHTUNG FÜR EINEN VERRIEGELUNGSMECHANISMUS EINER TÜR ODER EINES FENSTERS**
ACTUATING DEVICE FOR A LOCKING MECHANISM OF A DOOR OR A WINDOW
DISPOSITIF D'ACTIONNEMENT D'UN MECANISME DE VERROUILLAGE D'UNE PORTE OU D'UNE FENETRE

(30) Priorität: 19.12.2014 DE 102014119252
(43) Veröffentlichungstag der Anmeldung: 22.06.2016
(73) Patentinhaber: ABUS August Bremicker Söhne KG, 58300 Wetter-Volmarstein (DE)
(72) Erfinder:
(74) Vertreter: Manitz Finsterwald Patentanwälte PartmbB

(56) Entgegenhaltungen:
- EP-A2- 2 592 203
- WO-A1-2006/115335
- DE-U1- 29 918 033
- US-A1- 2013 245 833

## Beschreibung

Die Erfindung betrifft eine Betätigungsvorrichtung für einen Verriegelungsmechanismus einer Tür oder eines Fensters, insbesondere einer Terassentür.

Derartige Betätigungsvorrichtungen werden zum Beispiel zum Nachrüsten von installierten Türen oder Fenstern eingesetzt. Betätigungsvorrichtungen mit elektromechanischer Antriebseinrichtung können die Betätigung des Verriegelungsmechanismus einer Tür oder eines Fensters für den Nutzer erleichtern und in Verbindung mit einer Fernbedienung eine Betätigung von außerhalb einer Wohnung oder eines Gebäudes erlauben. Beispielsweise kann es bei einer Terrassentür, die meist nur von der Innenseite einer Wohnung oder eines Gebäudes mittels eines Griffelements händisch entriegelt oder verriegelt wird, erwünscht sein, gelegentlich auch ein Entriegeln und/oder Verriegeln von der Außenseite der Wohnung oder des Gebäudes durchzuführen, ohne dass für diese erweiterte Betätigungsmöglichkeit ein vollständiges Austauschen des bereits vorhandenen Verriegelungsmechanismus erforderlich sein soll. Der Verriegelungsmechanismus einer Terrassentür oder eines Fensters umfasst typischerweise einen Drehriegel und/oder eine integrierte Treibstangenanordnung, die mittels eines Griffelements über ein Achselement betätigt werden können, wobei dieses Achselement meist als ein Vierkantstift ausgebildet ist.

Aus der DE 10 2004 021 704 B3 ist eine Betätigungsvorrichtung mit einer elektromechanischen Antriebseinrichtung bekannt. Die elektromechanische Antriebseinrichtung wird hier mittels eines zusätzlichen Aktuators wahlweise von einem Achselement aktiv entkoppelt.

Eine Betätigungsvorrichtung nach dem Oberbegriff des Anspruchs 1 ist in der US 2013/0245833 A1 offenbart. Weitere Betätigungsvorrichtungen sind aus WO 2006/115335 A1, EP 2 592 203 A2 und DE 299 18 033 U1 bekannt.

Es ist eine Aufgabe der Erfindung, eine Betätigungsvorrichtung für einen Verriegelungsmechanismus einer Tür oder eines Fensters zu schaffen, bei der alternativ zu einer elektromechanischen Betätigung des Verriegelungsmechanismus eine händische Betätigung des Verriegelungsmechanismus möglich ist, ohne dass hierfür eine Entkopplung der elektromechanischen Antriebseinrichtung mittels eines zusätzlichen Aktuators erforderlich ist.

Diese Aufgabe wird durch eine Betätigungsvorrichtung mit den Merkmalen des Anspruchs 1 gelöst.

Eine derartige Betätigungsvorrichtung umfasst ein Achselement, das mit dem Verriegelungsmechanismus der Tür oder des Fensters (direkt oder indirekt) gekoppelt ist oder gekoppelt werden kann, und das in einem Handbetätigungsbetrieb von einem Benutzer (vorzugsweise mittels eines zugeordneten Griffabschnitts) zumindest zwischen einer Offenstellung und einer Geschlossenstellung händisch um eine Hauptachse verdreht werden kann, um den Verriegelungsmechanismus im Öffnungssinne oder im Schließsinne zu betätigen. Die Betätigungsvorrichtung umfasst ferner eine elektromechanische Antriebseinrichtung und ein Mitnehmerelement, das mittels der Antriebseinrichtung zu einer Drehbewegung angetrieben werden kann (vorzugsweise ebenfalls um die Hauptachse). Das Mitnehmerelement kann (durch entsprechendes Verdrehen mittels der Antriebseinrichtung) wahlweise mit dem Achselement gekoppelt werden (direkt oder indirekt, insbesondere über ein nachstehend noch erläutertes Anschlagelement). Hierdurch kann in einem elektromechanischen Betrieb der Betätigungsvorrichtung das Achselement mittels der Antriebseinrichtung (nämlich über das Mitnehmerelement) zwischen der Offenstellung und der Geschlossenstellung elektromechanisch verdreht werden. Für den Handbetätigungsbetrieb der Betätigungsvorrichtung hingegen kann das Mitnehmerelement mittels der Antriebseinrichtung in eine Ruheposition verdreht werden, in der das Mitnehmerelement von dem Achselement entkoppelt ist. Hierdurch kann in dem Handbetätigungsbetrieb das Achselement von dem Benutzer händisch verdreht werden, ohne dass der Handbetätigungsbetrieb durch die Antriebseinrichtung und insbesondere durch das Mitnehmerelement behindert wird.

Somit ist bei der Betätigungsvorrichtung ein händisches Verriegeln von der Innenseite einer Wohnung oder eines Gebäudes möglich, während gleichzeitig ein elektromechanisches Öffnen und/oder Schließen von der Außenseite möglich ist (und insbesondere per Fernsteuerung ausgelöst werden kann). Bei der erfindungsgemäßen Betätigungsvorrichtung wird die elektromechanische Antriebseinrichtung während einer händischen Betätigung des Achselements nicht mechanisch beeinflusst. Das Achselement lässt sich mittels eines zugeordneten Griffabschnitts händisch in seine Funktionsstellungen, wie zum Beispiel die Offenstellung und die Geschlossenstellung, drehen, ohne dass hierdurch eine Antriebswelle der elektromechanischen Antriebseinrichtung verdreht wird. Dadurch muss bei händischer Betätigung nicht ein Ruhemoment der elektromechanischen Antriebseinrichtung überwunden werden, was einen unerwünscht hohen Kraftaufwand erfordern würde, insbesondere wenn die elektromechanische Antriebseinrichtung ein Untersetzungsgetriebe aufweist. Eine derartige Entkopplung erleichtert also die händische Betätigung des Verriegelungsmechanismus. Ferner wird so ein Verschleiß an der elektromechanischen Antriebseinrichtung deutlich verringert. Außerdem wird eine für die Antriebseinrichtung vorgesehene Energiequelle, zum Beispiel eine Batterie, geschont.

Mit anderen Worten wird zwar für eine elektromechanische Betätigung die elektromechanische Antriebseinrichtung über ein Mitnehmerelement mit dem Achselement gekoppelt (d.h. in antriebswirksame Verbindung gebracht), und hierdurch vermag die elektromechanische Antriebseinrichtung auf das Achselement einzuwirken, um das Achselement zu einer erwünschten Drehbewegung anzutreiben. Allerdings kann das Mitnehmerelement von derselben elektromechanischen Antriebseinrichtung auch in eine Ruheposition gebracht werden. In dieser Ruheposition ist das Mitnehmerelement von dem Achselement entkoppelt, und somit ist eine von der Antriebseinrichtung unbeeinflusste händische Betätigung des Achselements möglich.

Wird eine elektromechanische Betätigung beispielsweise durch eine Fernbedienung angefordert, kann die elektromechanische Antriebseinrichtung über das Mitnehmerelement das Achselement von einer Funktionsstellung in eine andere Funktionsstellung verdrehen. Die erfindungsgemäße Betätigungsvorrichtung lässt sich somit auch von außerhalb einer Wohnung oder eines Gebäudes betätigen. Da keine aktive Entkopplung zwischen der elektromechanischen Antriebseinrichtung und dem Verriegelungsmechanismus mittels eines zusätzlichen Aktuators vorgesehen werden muss, lässt sich die Betätigungsvorrichtung einfach, klein bauend und kostengünstig ausführen.

Die Erfindung macht sich insbesondere zunutze, dass bei Verriegelungsmechanismen von Türen oder Fenstern die Achselemente, wie zum Beispiel Vierkantstifte, bei der Betätigung meist nur über einen begrenzten Winkelbereich gedreht werden. Beispielsweise bei einem Drehkippflügel beträgt dieser Winkelbereich üblicherweise 180°. Der übrige Winkelbereich kann somit ausgenutzt werden, um dort für einen Handbetätigungsbetrieb der Betätigungsvorrichtung das Mitnehmerelement in der Ruheposition verweilen zu lassen.

Nachfolgend werden vorteilhafte Ausführungsformen der Erfindung erläutert.

Die Betätigungsvorrichtung kann eine Steuereinrichtung aufweisen, die dazu angepasst ist, für eine elektromechanische Schließbetätigung die Antriebseinrichtung zum Verdrehen des Mitnehmerelements in einer Schließdrehrichtung anzusteuern, um mittels des Mitnehmerelements das Achselement in die Geschlossenstellung zu verdrehen; für eine elektromechanische Öffnungsbetätigung die Antriebseinrichtung zum Verdrehen des Mitnehmerelements in einer der Schließdrehrichtung entgegengesetzten Öffnungsdrehrichtung anzusteuern, um mittels des Mitnehmerelements das Achselement in die Offenstellung zu verdrehen; und für den Handbetätigungsbetrieb der Betätigungsvorrichtung, nämlich zwischen einer elektromechanischen Schließbetätigung und Öffnungsbetätigung, die Antriebseinrichtung zum Verdrehen des Mitnehmerelements in die Ruheposition anzusteuern. Insbesondere kann die Steuereinrichtung dazu angepasst sein, die Antriebseinrichtung wahlweise zum Verdrehen des Achselements in die Geschlossenstellung oder zum Verdrehen des Achselements in die Offenstellung anzusteuern, beispielsweise aufgrund von Steuerbefehlen, die über einen angeschlossenen Funkempfänger empfangen werden. Mittels der Steuereinrichtung können somit die verschiedenen Funktionsstellungen des Achselements entweder automatisch eingestellt werden, oder die Betätigungsvorrichtung wird für einen Handbetätigungsbetrieb (mittels eines dem Achselement zugeordneten Griffabschnitts) freigegeben.

Gemäß einer vorteilhaften Ausführungsform umfasst die Betätigungsvorrichtung ein Anschlagelement, das mit dem drehbaren Achselement verbunden ist (direkt verbunden, insbesondere drehfest oder einstückig, oder indirekt verbunden). Das Mitnehmerelement kann mittels der Antriebseinrichtung wahlweise in Kontakt mit dem Anschlagelement gebracht werden, um - wie erläutert - das Mitnehmerelement mit dem Achselement zu koppeln (d.h. antriebswirksam zu verbinden). Sobald diese Kopplung hergestellt ist, kann mittels der Antriebseinrichtung über das Mitnehmerelement und das Anschlagelement das Achselement zwischen der Offenstellung und der Geschlossenstellung elektromechanisch verdreht werden. Das Anschlagelement ermöglicht oder vereinfacht somit das erläuterte Koppeln des Mitnehmerelements mit dem Achselement, insbesondere wenn das Achselement als ein herkömmlicher Vierkantstift ausgebildet ist. Insbesondere kann das Mitnehmerelement wahlweise an dem Anschlagelement anschlagen, um anschließend ein Drehmoment auf das Anschlagelement und somit auf das Achselement übertragen zu können. In der genannten Ruheposition hingegen ist das Mitnehmerelement von dem Anschlagelement gelöst (d.h. außer Kontakt gebracht).

Das Anschlagelement kann ein integraler Teil des Achselements oder ein separates Teil sein, und es ist bezüglich der genannte Hauptachse bzw. der Drehachse des Achselements vorzugsweise außermittig angeordnet. Das Anschlagelement ist vorzugsweise drehfest mit dem Achselement verbunden. Grundsätzlich ist es jedoch auch möglich, dass zwischen dem Anschlagelement und dem Achselement eine antriebswirksame Verbindung mit einem vorbestimmten Verdrehspiel vorgesehen ist.

Vorzugsweise rotiert das genannte Anschlagelement bei einer Drehbewegung des Achselements zwischen der Offenstellung und der Geschlossenstellung entlang einer vorbestimmten Bewegungsbahn um die Hauptachse, wobei das Mitnehmerelement in der Ruheposition sich außerhalb der vorbestimmten Bewegungsbahn des Anschlagelements befindet. Mit anderen Worten ist die genannte Ruheposition des Mitnehmerelements so gewählt, dass das Mitnehmerelement sich außerhalb der Bewegungsbahn befindet, entlang welcher das Anschlagelement rotiert, wenn das Achselement händisch zwischen der Offenstellung und der Geschlossenstellung verdreht wird. Hierdurch wird erreicht, dass für den Handbetätigungsbetrieb das Mitnehmerelement von dem Achselement entkoppelt ist und das Achselement von dem Benutzer händisch verdreht werden kann, ohne dass hierbei eine Interaktion mit der Antriebseinrichtung oder dem Mitnehmerelement erfolgt.

Die Drehachse des Mitnehmerelements und die Drehachse des Anschlagelements können koaxial zueinander und zu der Hauptachse (also der Drehachse des Achselements) ausgerichtet sein. Das Mitnehmerelement und das Anschlagelement können dadurch harmonisch über den gesamten Verdrehbereich ineinandergreifen.

Die vorbestimmte Bewegungsbahn des Anschlagelements kann in einem überstrichenen Winkelbereich begrenzt sein, und das Mitnehmerelement kann sich in seiner Ruheposition außerhalb dieses Winkelbereichs des Anschlagelements befinden.

Die Winkelsumme von (a) dem Winkelbereich, den das Anschlagelement bei einer Drehbewegung des Achselements zwischen der Offenstellung und der Geschlossenstellung überstreicht, und (b) dem Winkelbereich, den das Anschlagelement überdeckt (im Stillstand, d.h. aufgrund seiner Ausdehnung), und (c) dem Winkelbereich, den das Mitnehmerelement überdeckt, kann um eine Winkeldifferenz (deren Betrag größer ist als 0°) kleiner sein als 360°. Dies erlaubt ein gewisses Spiel bei der Betätigung des Verriegelungsmechanismus, also ein Verdrehspiel des Mitnehmerelements in seiner Ruheposition relativ zu dem Anschlagelement in der Offenstellung und/oder der Geschlossenstellung des Achselements. So werden die elektromechanische Antriebseinrichtung, das Mitnehmerelement und das Anschlagelement mechanisch geschont, da wegen des Spiels nicht bei jeder händischen Betätigung ein Anschlagen des Mitnehmerelements an das Anschlagelement vorkommen muss. Insbesondere kann ein Verdrehspiel für eine Steuerung einer weiter unten erläuterten Blockiereinrichtung genutzt werden.

Das Anschlagelement überstreicht in einer Ausführungsform bei einer Drehbewegung des Achselements zwischen der Offenstellung und der Geschlossenstellung einen Drehwinkel von 90°.

Das Achselement kann allerdings auch zwischen der Offenstellung, der Geschlossenstellung und zusätzlich einer Kippstellung händisch verdrehbar sein, wobei das Anschlagelement bei einer Drehbewegung des Achselements zwischen der Offenstellung, der Geschlossenstellung und der Kippstellung entlang einer Gesamtstrecke rotiert, die der genannten Bewegungsbahn entspricht (insbesondere wenn die Kippstellung sich zwischen der Offenstellung und der Geschlossenstellung befindet) oder größer ist als die genannte Bewegungsbahn (insbesondere wenn die Kippstellung sich jenseits der Offenstellung oder der Geschlossenstellung befindet), wobei das Mitnehmerelement sich in der Ruheposition vorzugsweise außerhalb der genannten Gesamtstrecke des Anschlagelements befindet. Dadurch wird die Betätigungsvorrichtung mit den erfindungsgemäßen Vorteilen auch für solche Fenster und Türen nutzbar gemacht, die eine Kippstellung vorsehen, wie z.B. Fenster oder Terrassen- oder Balkontüren mit einem Drehkippflügel.

Das Anschlagelement überstreicht in einer derartigen Ausführungsform bei einer Drehbewegung des Achselements zwischen der Offenstellung, der Geschlossenstellung und der Kippstellung vorzugsweise einen Drehwinkel von 180°.

Sofern zusätzlich zu der Offenstellung und der Geschlossenstellung eine Kippstellung der Tür oder des Fensters vorgesehen ist, kann in entsprechender Weise wie vorstehend erläutert die Winkelsumme von (a) dem Winkelbereich, den das Anschlagelement bei einer Drehbewegung des Achselements zwischen der Offenstellung, der Geschlossenstellung und der Kippstellung überstreicht, und (b) dem Winkelbereich, den das Anschlagelement überdeckt, und (c) dem Winkelbereich, den das Mitnehmerelement überdeckt, um eine Winkeldifferenz (deren Betrag größer ist als 0°) kleiner sein als 360°.

Damit das Mitnehmerelement während seiner Drehbewegung mit dem Anschlagelement in Kontakt gelangen kann, um nachfolgend ein Drehmoment auf das Anschlagelement zu übertragen, kann das Mitnehmerelement einen ersten Nocken aufweisen, der von einem drehbar gelagerten Mitnehmerelementträger bezüglich der Hauptachse axial und/oder radial absteht, wobei das Anschlagelement einen zweiten Nocken aufweist, der von einem Anschlagelementträger bezüglich der Hauptachse axial und/oder radial absteht. Der erste Nocken steht insbesondere in einer der Abstehrichtung des zweiten Nockens entgegengesetzten Richtung ab. Der Mitnehmerelementträger wird mittels der Antriebseinrichtung zu einer Drehbewegung angetrieben. Der Anschlagelementträger ist mit dem drehbaren Achselement gekoppelt.

Bei der Betätigungsvorrichtung können außerdem zwei oder mehrere Anschlagelemente, insbesondere an einem gemeinsamen Anschlagelementträger, und zwei oder mehrere Mitnehmerelemente, insbesondere an einem gemeinsamen Mitnehmerelementträger, vorgesehen sein. Dadurch wird die Kraftübertragung von der elektromechanischen Antriebseinrichtung auf das Achselement auf zwei oder mehrere Kontaktstellen zwischen Anschlagelementen und Mitnehmerelementen verteilt. Belastung und Verschleiß von einzelnen Anschlagelementen und Mitnehmerelementen werden so verringert.

Die Betätigungsvorrichtung weist erfindungsgemäß ferner ein Arretierelement und eine Blockiereinrichtung auf, wobei das Achselement zumindest in der Geschlossenstellung relativ zu dem Arretierelement verrastet und/oder sperrbar ist. Dabei ist die Blockiereinrichtung wahlweise in einen Blockierzustand, in dem das Arretierelement stationär (z.B. relativ zu einem Gehäuse oder einer Befestigungsplatte) festgelegt ist, oder in einen Freigabezustand versetzbar, in dem das Arretierelement für eine Drehbewegung gemeinsam mit dem händisch verdrehten Achselement freigegeben ist. Die Blockiereinrichtung ist hierbei dadurch auf einfache Weise in den Blockierzustand versetzbar, dass die Antriebseinrichtung das Mitnehmerelement in die Ruheposition verdreht, und die Blockiereinrichtung ist dadurch aus dem Blockierzustand in den Freigabezustand versetzbar, dass die Antriebseinrichtung das Mitnehmerelement in eine Freigabeposition verdreht, die von der Ruheposition verschieden ist (insbesondere in Umfangsrichtung versetzt zu der Ruheposition).

Insbesondere kann die Freigabeposition zwischen der Ruheposition und der Bewegungsbahn (bzw. der genannten Gesamtstrecke) des genannten Anschlagelements liegen. Mit anderen Worten entspricht die Freigabeposition einer Zwischenposition, in der das Mitnehmerelement zwar bereits aus der Ruheposition (welche dem Blockierzustand entspricht) gebracht ist, sich aber noch nicht in Kontakt mit dem Achselement bzw. dem genannten Anschlagelement (zum Antreiben des Achselements) befinden kann. Dadurch lässt sich der Verriegelungsmechanismus auch dann durch die elektromechanische Antriebseinrichtung betätigen, wenn das Achselement relativ zu dem Arretierelement verrastet und/oder gesperrt ist. Ist das Achselement relativ zu dem Arretierelement verrastet, lässt sich das Achselement somit ohne Überwindung von Verrastungskräften verdrehen und der Verriegelungsmechanismus betätigen. Die Energiequelle, zum Beispiel eine Batterie, der elektromechanischen Antriebseinrichtung wird so noch weiter geschont und der Verschleiß an den mechanischen Komponenten wird verringert. Ist das Achselement relativ zu dem Arretierelement gesperrt (z.B. mittels eines Schließzylinders oder eines Druckknopfverschlusses, wie nachstehend noch erläutert), wird trotz der Sperrung eine elektromechanische Betätigung dennoch ermöglicht.

Die Blockiereinrichtung kann einen stationär festgelegten (z.B. gehäusefesten) Blockierabschnitt der Betätigungsvorrichtung und ein beweglich gelagertes Blockierelement aufweisen, wobei das Arretierelement wenigstens eine Blockierelementeingriffsvertiefung aufweist. Dabei greift in dem Blockierzustand das Blockierelement sowohl in den Blockierabschnitt (z.B. in eine dort vorgesehen Führung oder Vertiefung) als auch in die Blockierelementeingriffsvertiefung des Arretierelements ein und blockiert das Arretierelement hierdurch relativ zu dem Blockierabschnitt (insbesondere durch einen gegenseitigen Formschluss). In dem Freigabezustand hingegen ist das Blockierelement außer Eingriff mit dem Blockierabschnitt oder der Blockierelementeingriffsvertiefung gebracht oder bringbar (insbesondere um den genannten gegenseitigen Formschluss aufzuheben). Hierbei handelt es sich um eine besonders einfache und wirkungsvolle Art, eine Blockierung des Arretierelements relativ zu dem Blockierabschnitt herzustellen. Das Blockierelement ist vorzugsweise an dem Blockierabschnitt beweglich gelagert, wobei das Blockierelement an dem Blockierabschnitt bezogen auf die Hauptachse tangential festgelegt sein kann. Das Blockierelement kann jedoch auch an dem Arretierelement (insbesondere in der genannten Blockierelementeingriffsvertiefung) beweglich gelagert sein, wobei das Blockierelement dann in dem Freigabezustand gemeinsam mit dem Arretierelement bzw. dem Achselement rotiert.

Das Blockierelement kann (an dem Blockierabschnitt oder an dem Arretierelement) bezüglich der Hauptachse in radialer Richtung beweglich gelagert sein, wobei das Mitnehmerelement oder ein das Mitnehmerelement aufweisender Mitnehmerelementträger einen Vorsprung umfasst, der dazu angepasst ist, das Blockierelement in Eingriff mit sowohl dem Blockierabschnitt als auch der Blockierelementeingriffsvertiefung des Arretierelements zu drängen, wenn das Mitnehmerelement in die Ruheposition verdreht ist. Diese Ausführungsform stellt eine Funktionsintegration von zusätzlichen Funktionen in das Mitnehmerelement oder den Mitnehmerelementträger dar. Dadurch werden Einzelteile und Bauraum eingespart sowie Kosten gesenkt. Dabei kann das Mitnehmerelement bzw. der Mitnehmerelementträger benachbart zu dem Vorsprung einen Freigabeabschnitt umfassen, der dazu angepasst ist, das Blockierelement für ein Entweichen aus dem Blockierabschnitt oder aus der Blockierelementeingriffsvertiefung des Arretierelements freizugeben, wenn das Mitnehmerelement in die Freigabeposition verdreht ist.

Die Betätigungsvorrichtung kann eine Rasteinrichtung umfassen, welche das genannte Arretierelement, ein mit dem Achselement drehfest gekoppeltes Arretiergegenelement und wenigstens ein federvorgespanntes Einrastelement (z.B. Rastkugel) aufweist, wobei das Einrastelement in der Offenstellung und in der Geschlossenstellung des Achselements einen jeweiligen Rastschluss zwischen dem Arretierelement und dem Arretiergegenelement herstellt. Dabei kann das Arretierelement beispielsweise durch eine Rastplatte und das Arretiergegenelement durch einen Einrastelementträger gebildet sein oder ein derartiges Element umfassen. Umgekehrt kann das Arretierelement durch einen Einrastelementträger und das Arretiergegenelement durch eine Rastplatte gebildet sein oder ein derartiges Element umfassen.

Die Betätigungsvorrichtung kann alternativ oder zusätzlich eine Sperreinrichtung umfassen, welche das genannte Arretierelement und ein an dem Achselement vorgesehenes Sperrelement aufweist, welches durch händische Betätigung wahlweise mit dem Arretierelement in Eingriff bringbar ist, um das Achselement zumindest in der Geschlossenstellung relativ zu dem Arretierelement zu sperren. Das Sperrelement kann zum Beispiel einen Schließzylinder oder einen Druckknopfverschluss, oder einen Teil hiervon (z.B. Sperrbolzen), aufweisen. Die Betätigungsvorrichtung kann dabei also abgeschlossen werden, was die Einbruchsicherheit von außen verbessern und eine Fehlbedienung von innen verhindern kann. Dennoch lässt sich insbesondere von außen der Verriegelungsmechanismus durch die elektromechanische Antriebseinrichtung weiterhin betätigen. Ein Zugang von außen über eine Fernsteuerung bleibt auch bei abgeschlossener Betätigungsvorrichtung gewährleistet.

Das Achselement ist vorzugweise mit einem (integralen oder separaten) Griffabschnitt drehfest verbunden, um eine händische Drehbetätigung des Achselements zu ermöglichen.

Das Achselement kann einen Vierkantstift aufweisen, an dem ein Griffelement starr befestigt ist, um den genannten Griffabschnitt zu bilden. Ein Vierkantstift als Achselement lässt sich besonders gut mit gängigen, bereits eingebauten Türen oder Fenstern verbinden. Das Griffelement erleichtert die Handhabung durch den Bediener.

Die elektromechanische Antriebseinrichtung kann einen Elektromotor und ein Untersetzungsgetriebe umfassen, wobei das Mitnehmerelement an einem Ausgangselement des Untersetzungsgetriebes vorgesehen ist. Hierbei handelt es sich um einen weiteren Schritt zur Funktionsintegration, wodurch weitere Einzelteile eingespart werden. Das Ausgangselement des Untersetzungsgetriebes kann dabei als Zahnkranz ausgeführt sein, der an dem Mitnehmerelement oder an einem Mitnehmerelementträger ausgebildet ist.

Die Aufgabe der Erfindung wird ferner durch eine Verriegelungsvorrichtung einer Tür oder eines Fensters gelöst, die eine erfindungsgemäße Betätigungsvorrichtung (in einer der vorstehend erläuterten Ausführungsformen) und wenigstens ein Riegelelement umfasst, das mit dem drehbaren Achselement (vorzugsweise drehfest) gekoppelt ist und in der Geschlossenstellung die Tür oder das Fenster verriegelt.

Ferner wird die Aufgabe der Erfindung auch durch die Verwendung einer erfindungsgemäßen Betätigungsvorrichtung (in einer der vorstehend erläuterten Ausführungsformen) zum Betätigen eines Verriegelungsmechanismus einer Tür oder eines Fensters gelöst.

Bei den beiden letztgenannten Lösungen kann das Achselement insbesondere einen Vierkantstift aufweisen, der in eine zugeordnete Aufnahmeöffnung des Verriegelungsmechanismus der Tür oder des Fensters formschlüssig eingreift. Der Verriegelungsmechanismus der Tür oder des Fensters kann insbesondere eine (in das Türblatt, den Türrahmen oder den Fensterrahmen) integrierte Treibstangenanordnung aufweisen, die über das Achselement betätigt wird. Insbesondere kann die Betätigungsvorrichtung bei einer Nachrüstlösung in Ersatz des ursprünglich vorgesehenen Griffelements zum Betätigen des Verriegelungsmechanismus verwendet werden.

Weitere Ausführungsformen der Erfindung sind in den abhängigen Ansprüchen, der Beschreibung und den Zeichnungen angegeben.

Die Erfindung wird nachfolgend lediglich beispielhaft unter Bezugnahme auf die schematischen Zeichnungen einer Ausführungsform der Erfindung erläutert.
- Fig. 1: zeigt in einer Perspektivansicht von schräg oben eine erfindungsgemäße Betätigungsvorrichtung.
- Fig. 2: zeigt in einer Perspektivansicht von schräg oben einen Mitnehmerelementträger.
- Fig. 3: zeigt in einer Perspektivansicht von schräg unten den Mitnehmerelementträger.
- Fig. 4: zeigt in einer Perspektivansicht von schräg oben einen Anschlagelementträger.
- Fig. 5 bis 12: zeigen jeweils die Betätigungsvorrichtung in einer Schnittansicht bei unterschiedlichen Funktionsstellungen des angebundenen Verriegelungsmechanismus.
- Fig. 5: zeigt in einer Schnittansicht entlang einer ersten Schnittebene die Betätigungsvorrichtung in einer Geschlossenstellung.
- Fig. 6: zeigt in einer Schnittansicht entlang einer zweiten Schnittebene die Betätigungsvorrichtung in der Geschlossenstellung.
- Fig. 7: zeigt in einer Schnittansicht entlang der ersten Schnittebene die Betätigungsvorrichtung in einer Offenstellung.
- Fig. 8: zeigt in einer Schnittansicht entlang der zweiten Schnittebene die Betätigungsvorrichtung in der Offenstellung.
- Fig. 9: zeigt in einer Schnittansicht entlang der ersten Schnittebene die Betätigungsvorrichtung in einer Kippstellung.
- Fig. 10: zeigt in einer Schnittansicht entlang der zweiten Schnittebene die Betätigungsvorrichtung in der Kippstellung.
- Fig. 11: zeigt in einer Schnittansicht entlang der ersten Schnittebene die Betätigungsvorrichtung, wobei das Mitnehmerelement aus einer Ruheposition heraus verdreht ist.
- Fig. 12: zeigt in einer Schnittansicht entlang der zweiten Schnittebene die Betätigungsvorrichtung, wobei das Mitnehmerelement entsprechend Fig. 11 aus seiner Ruheposition heraus verdreht ist.
- Fig. 13: zeigt in einer Perspektivansicht von schräg oben ein Arretierelement.
- Fig. 14: zeigt in einer Perspektivansicht von schräg oben die Betätigungsvorrichtung unter Ausblendung einiger in Fig. 1 gezeigter Einzelteile.
- Fig. 15: zeigt in einer Perspektivansicht von schräg unten ausgewählte Einzelteile der Betätigungsvorrichtung.
- Fig. 16: zeigt die Betätigungsvorrichtung in einer Perspektivansicht von unten.

Fig. 1 zeigt eine erfindungsgemäße Betätigungsvorrichtung 20 mit einer elektromechanischen Antriebseinrichtung 26 und einem Griffelement 24. Die elektromechanische Antriebseinrichtung 26 weist einen Elektromotor 50 und ein Untersetzungsgetriebe 52 auf. Das Griffelement 24 bildet den drehfest angebundenen Griffabschnitt eines drehbaren Achselements 22, welches als ein Vierkantstift ausgebildet und in dieser Ansicht verdeckt ist (vgl. Fig. 5 und 15). Ein Mitnehmerelementträger 32 weist an seiner Außenseite einen Zahnkranz 60 auf, der das Ausgangselement des Untersetzungsgetriebes 52 bildet. Der Mitnehmerelementträger 32 ist axial benachbart zu einem Anschlagelementträger 34 angeordnet, der mit dem Achselement 22 drehfest verbunden ist, wobei Teile des Mitnehmerelementträgers 32 in den Anschlagelementträger 34 eingreifen, wie nachfolgend noch erläutert wird. Dabei erstreckt sich eine Hauptachse A, auf die hier Bezug genommen wird und die hier nicht gezeigt ist (vgl. Fig. 14 und 15), entlang des verdeckten Achselements 22 und bildet die Drehachse des Achselements 22 und des relativ zu dem Achselement 22 drehbaren Mitnehmerelementträgers 32. Unterhalb des Anschlagelementträgers 34 ist ein schwenkbarer, mit dem Achselement 22 drehfest verbundener Riegel 54 angeordnet, der optional einen Teil eines Verriegelungsmechanismus einer Tür oder eines Fensters bildet, welcher mittels der Betätigungsvorrichtung 20 betätigt wird.

Die in den Figuren gezeigte Ausführungsform ist eine Betätigungsvorrichtung 20 für ein Fenster oder eine Tür mit Rechtsanschlag. Der Flügel des Fensters oder der Tür ist also bei Öffnung des Flügels hin zum Bediener vom Bediener aus rechts am Rahmen angeschlagen bzw. befestigt (auch als "DIN rechts" bezeichnet). Die Ausführungsform lässt sich zum Beispiel spiegelverkehrt einfach auf links angeschlagene Fenster oder Türen übertragen.

Die Betätigungsvorrichtung 20 weist Batterien 56 zur Stromversorgung des Elektromotors 50 auf. Es kann jedoch auch zum Beispiel eine Netzstromversorgung vorgesehen werden.

Das Griffelement 24 weist einen Schließzylinder 58 auf, durch den mittels eines Schlüssels ein hier verdecktes Sperrelement 48 in Eingriff gebracht werden kann (vgl. Fig. 15). Die Betätigungsvorrichtung 20 kann also durch den Schließzylinder 58 abgeschlossen werden, um zum Beispiel eine händische Bedienung durch Unbefugte oder Kinder zu verhindern.

Fig. 2 zeigt den Mitnehmerelementträger 32, der im Wesentlichen kreisrund und zur Rotation ausgebildet ist. Über den Zahnkranz 60 an der Außenseite kann der Mitnehmerelementträger 32 von dem Elektromotor 50 der Fig. 1 zur Rotation angetrieben werden. Der Mitnehmerelementträger 32 ist topfartig ausgeführt, wobei an seiner Innenwand ein Vorsprung 42 ausgebildet ist. Der Vorsprung 42 ist mit seiner der Drehachse zugewandten Hauptfläche zum Halten eines nicht gezeigten Blockierelements 38 in einer Blockierstellung ausgebildet (vgl. Fig. 5). Die der Hauptfläche benachbarten schrägen Nebenflächen des Vorsprungs 42 sind dazu ausgebildet, das Blockierelement 38 bei Drehung des Mitnehmerelementträgers 32 in radialer Richtung in die Blockierstellung zu drängen oder es daraus kontrolliert zu entlassen.

Fig. 3 zeigt den Mitnehmerelementträger 32 mit dem Zahnkranz 60 aus einer anderen Perspektive. Der Mitnehmerelementträger 32 weist zwei Mitnehmerelemente 28 auf, die als erste Nocken wirksam sind. Das eine Mitnehmerelement 28 ist als radial nach innen ragender Vorsprung am Boden des topfartigen Mitnehmerelementträgers 32 ausgeformt. Das andere Mitnehmerelement 28 ist als axialer Vorsprung an einer Drehführungsfläche 62 angeordnet, die Teil einer Drehführung für den Mitnehmerelementträger 32 ist und die als zylinderförmige Außenfläche ausgeführt ist.

Fig. 4 zeigt den Anschlagelementträger 34 mit zwei als axiale Vorsprünge ausgeführten Anschlagelementen 30. Die beiden Anschlagelemente 30 sind als zweite Nocken wirksam. Indem jedes der beiden Mitnehmerelemente 28 des Mitnehmerelementträgers 32 (Fig. 3) mit einem der beiden Anschlagelemente 30 zusammenwirkt und die beiden Paare von Mitnehmerelement 28 und Anschlagelement 30 bezüglich der Hauptachse A axial versetzt zueinander sind, wird bei gegenseitigem Kontakt eine bessere Verteilung der Drehmomentübertragung erzielt. Der Anschlagelementträger 34 weist eine Drehführungsfläche 64 auf, die als zylinderförmige Innenfläche ausgebildet ist. Die Drehführungsfläche 62 des Mitnehmerelementträgers 32 aus Fig. 3 wirkt mit der Drehführungsfläche 64 des Anschlagelementträgers 34 zusammen, um den Mitnehmerelementträger 32 relativ zu dem Anschlagelementträger 34 drehbar zu lagern. Dabei können die Mitnehmerelemente 28 tangential (d.h. in Drehrichtung) mit den Anschlagelementen 30 zusammenwirken, um den Anschlagelementträger 34 bei einer Drehung des Mitnehmerelementträgers 32 zu einer Drehbewegung anzutreiben. Der Anschlagelementträger 34 ist über eine Vierkantaufnahme 66 mit dem hier nicht gezeigten Achselement 22 drehfest verbunden (vgl. Fig. 6). So lässt sich das Achselement 22 von dem Elektromotor 50 über das Untersetzungsgetriebe 52, den Mitnehmerelementträger 32, die Zusammenwirkung der Mitnehmerelemente 28 mit den Anschlagelementen 30 und über den Anschlagelementträger 34 zur Drehung antreiben.

Fig. 5 zeigt eine Schnittansicht der Betätigungsvorrichtung 20. Die Schnittebene verläuft entlang einer ersten Schnittebene, die den Schnittebenen der Fig. 7, 9 und 11 jeweils entspricht. Die Fig. 6 zeigt die Betätigungsvorrichtung 20 in einer Schnittansicht entlang einer zweiten Schnittebene, die jeweils der Schnittebene der Fig. 8, 10 und 12 entspricht. Die erste und die zweite Schnittebene erstrecken sich parallel zu einander und senkrecht zum Achselement 22 und der Hauptachse A, die wiederum senkrecht zur gezeigten Bildebene steht. Die erste und zweite Schnittebene sind jedoch axial beabstandet, wobei die zweite Schnittebene unterhalb der ersten Schnittebene liegt.

In der Fig. 5 (Geschlossenstellung) sind der drehbare Mitnehmerelementträger 32 mit Vorsprung 42 und ein ebenfalls um die Hauptachse A drehbares Arretierelement 36 (vgl. Fig. 13) mit vier am Außenumfang gleichmäßig, d.h. in einer 90°-Teilung vorgesehenen Blockierelementeingriffsvertiefungen 40 gezeigt. In eine der Blockierelementeingriffsvertiefungen 40 greift ein stiftförmiges, parallel zu der Hauptachse A ausgerichtetes Blockierelement 38 ein (vgl. Fig. 14 und 15) und legt somit das Arretierelement 36 tangential, also gegen eine Drehung, fest. Das Blockierelement 38 ist zum Beispiel in einer nicht sichtbaren Ebene in einer radial erstreckten Nut eines nicht dargestellten Gehäuseabschnitts, welches somit als ein Blockierabschnitt dient, tangential festgelegt aber radial verschieblich gelagert. Ein mit dem Achselement 22 drehfest verbundenes Arretiergegenelement 44 (vgl. Fig. 14 und 15) weist ebenfalls in einer 90°-Teilung vier Einrastelemente 46 auf, die als Rastkugeln ausgeführt und parallel zu der Hauptachse A nach oben, d.h. in Richtung des Arretierelements 36 federvorgespannt sind. In den Fig. 5 und 6 sind ferner der Elektromotor 50 und der Riegel 54 gezeigt, der sich entsprechend dem Griffelement 24 in der Geschlossenstellung befindet und die rechts angeschlagene Tür bzw. das Fenster gegenüber dem linken Teil eines nicht dargestellten Rahmens verriegelt.

In den Fig. 5 und 6 ist das Achselement 22 gezeigt, das die Drehachse der Komponenten als Hauptachse A definiert, die durch den Mittelpunkt des quadratischen Querschnitts des Achselements 22 und senkrecht zu der Bildebene verläuft. In Fig. 6 ist außerdem der Anschlagelementträger 34 mit einem der Anschlagelemente 30 sichtbar.

In Drehrichtung mit einem freien Winkelabstand D/2 benachbart zu dem Anschlagelement 30 der Fig. 6 befindet sich eines der Mitnehmerelemente 28, das von der elektromechanischen Antriebseinrichtung 26 zu einer Drehbewegung um die Hauptachse A angetrieben werden kann. Der freie Winkelabstand D/2 entspricht der Hälfte der Differenz von 360° abzüglich der Summe aus: (a) dem Winkelbereich, den das Anschlagelement 30 bei einer Drehung des Achselements 22 zwischen der Geschlossenstellung (Fig. 5 und 6), einer Offenstellung (Fig. 7 und 8) und einer Kippstellung (Fig. 9 und 10) überstreicht (hier 180°); (b) dem Winkelbereich, den das Anschlagelement 30 überdeckt; und (c) dem Winkelbereich, den das Mitnehmerelement 28 überdeckt. Umgekehrt betrachtet bedeutet dies, dass die Winkelsumme von (a) dem Winkelbereich, den das Anschlagelement 30 bei einer Drehbewegung des Achselements 22 zwischen der Geschlossenstellung, der Offenstellung und der Kippstellung überstreicht, (b) dem Winkelbereich, den das Anschlagelement 30 überdeckt, und (c) dem Winkelbereich, den das Mitnehmerelement 28 überdeckt, um eine Winkeldifferenz D kleiner ist als 360°, damit das Mitnehmerelement 28 unabhängig von der Stellung des Achselements 22 stets ein gewisses Verdrehspiel relativ zu dem Anschlagelement 30 aufweist.

In den Fig. 5 und 6 befindet sich das hier nicht gezeigte Griffelement 24 sozusagen auf 6 Uhr, d.h. das Griffelement 24 erstreckt sich im Bild senkrecht nach unten. Das Anschlagelement 30 ist mit dem Achselement 22 und daher mit dem Griffelement 24 drehfest verbunden und befindet sich in der gezeigten Geschlossenstellung auf 3 Uhr, d.h. es ist im Bild rechts von der Hauptachse A angeordnet. Das Mitnehmerelement 28 befindet sich hier in seiner Ruheposition auf 6 Uhr.

In den Fig. 7 bis 12 sind dieselben Einzelteile wie in den Fig. 5 und 6 entsprechend dargestellt, weshalb im Folgenden nur noch auf ausgewählte Funktionselemente Bezug genommen wird.

In den Fig. 7 und 8 befindet sich das nicht gezeigte Griffelement 24 der Betätigungsvorrichtung 20 in einer Offenstellung auf 3 Uhr. Das Anschlagelement 30, welches mit dem Griffelement 24 drehfest verbunden und mittels des Griffelements 24 händisch verdreht worden ist, hat eine Bewegungsbahn von 90° zurückgelegt und befindet sich nun auf 12 Uhr. Das in den Fig. 5 und 6 sichtbare Ende des Riegels 54 befindet sich in der Offenstellung auf 6 Uhr und ist deshalb in den Fig. 7 und 8 verdeckt und nicht sichtbar. Das Mitnehmerelement 28 befindet sich weiterhin auf 6 Uhr in seiner Ruheposition. Das Arretierelement 36 ist somit weiterhin mittels des von dem Vorsprung 42 beaufschlagten Blockierelements 38 stationär festgelegt.

In Fig. 9 und 10 befindet sich das nicht gezeigte Griffelement 24 der Betätigungsvorrichtung 20, nachdem das Griffelement 24 noch weiter händisch verdreht worden ist, auf 12 Uhr in einer Kippstellung. Auf 9 Uhr, das heißt im Bild links der Hauptachse A, befindet sich ein Ende des Riegels 54, welches dem in den Fig. 5 und 6 sichtbaren Ende des Riegels 54 gegenüberliegt. Das in den Fig. 9 und 10 gezeigte Ende des Riegels 54 ist dazu ausgebildet, ein Kippen des Tür- oder Fensterflügels zu erlauben und gleichzeitig zu begrenzen. Das Anschlagelement 30 befindet sich auf 9 Uhr und das Mitnehmerelement 28 befindet sich weiterhin in seiner Ruheposition auf 6 Uhr.

Zusammenfassend befinden das Mitnehmerelement 28 und der Mitnehmerelementträger 32 sich in den Fig. 5 bis 10 durchgehend in ihrer Ruheposition, in der das Mitnehmerelement 28 von dem Anschlagelement 30 und somit von dem Achselement 22 entkoppelt ist. Zwischen den Funktionsstellungen der Fig. 5 bis 10 wurde das nicht gezeigte Griffelement 24 und damit das Achselement 22 um 180° von der Geschlossenstellung (6 Uhr) über die Offenstellung (3 Uhr) bis zur Kippstellung (12 Uhr) lediglich händisch verdreht, ohne dass das Mitnehmerelement 28 und das Anschlagelement 30 in Kontakt getreten sind. Das jeweilige Anschlagelement 30 hat sich hierbei entlang einer vorbestimmten Gesamtstrecke verdreht, die einem Winkelbereich von 180° entspricht (vgl. Fig. 6, 8 und 10).

Die Fig. 11 und 12 zeigen nun den Zustand nach einer ersten elektromechanischen Betätigung im Öffnungssinn, die ausgehend von der Geschlossenstellung gemäß den Fig. 5 und 6 mittels einer hier nicht gezeigten Steuereinrichtung ausgelöst wurde. An die genannte Steuereinrichtung kann beispielsweise ein Funkempfänger angeschlossen sein, um entsprechende Steuerbefehle empfangen zu können und an die Steuereinrichtung zu übermitteln. Diese Steuerbefehle können von einem Benutzer mittels eines zugeordneten Funksenders abgesetzt werden, und sie sind vorzugsweise verschlüsselt. Es können beispielsweise zwei verschiedene Steuerbefehle vorgesehen sein ("Öffnen" und "Schließen"), oder es ist lediglich ein einziger Steuerbefehl vorgesehen ("Umschalten in die jeweils andere Funktionsstellung"). Die Steuereinrichtung veranlasst das Zurückfahren des Mitnehmerelements 28 in die Ruheposition jeweils automatisch.

In den Fig. 11 und 12 befindet sich das nicht gezeigte Griffelement 24 der Betätigungsvorrichtung 20 auf 6 Uhr in der Geschlossenstellung. Entsprechend befindet sich der Riegel 54 mit seinem sichtbaren Ende auf 9 Uhr und verriegelt den Fenster- oder Türflügel gegenüber dem nicht gezeigten linken Rahmen. Das Anschlagelement 30 befindet sich in den Fig. 11 und 12 auf 3 Uhr. Insofern entsprechen die Gegebenheiten noch jenen gemäß den Fig. 5 und 6. Das Mitnehmerelement 28 befindet sich nun allerdings außerhalb seiner Ruhelage auf etwa 5 Uhr und liegt an dem Anschlagelement 30 an. Mit anderen Worten ist das Mitnehmerelement 28 mittels der Antriebseinrichtung 26 in Kontakt mit dem Anschlagelement 30 gebracht worden, um das Mitnehmerelement 28 mit dem Achselement 22 zu koppeln. Das Mitnehmerelement 28 ist, wie erläutert, Teil des Mitnehmerelementträgers 32, welcher sich entsprechend ebenfalls außerhalb seiner Ruheposition befindet, d.h. der Mitnehmerelementträger 32 wurde von der elektromechanischen Antriebseinrichtung 26 entgegen dem Uhrzeigersinn verdreht und somit aus der Ruheposition herausgedreht. Der Vorsprung 42 des Mitnehmerelementträgers 32 befindet sich nun nicht mehr in seiner Ruheposition auf 12 Uhr, sondern auf etwa 11 Uhr und hält das Blockierelement 38 somit nicht länger in radialer Richtung in der betreffenden Blockierelementeingriffsvertiefung 40 gefangen. Das Arretierelement 36 kann also ausgehend von diesem Zustand bei einer Verdrehung das Blockierelement 38 durch den Anstellwinkel seiner Blockierelementeinriffsvertiefung 40 nach radial außen verschieben und so seine tangentiale Blockierung aufheben. Das Blockierelement 38 ist in Fig. 11 bereits in dem aus seiner Blockierstellung entlassenen Zustand gezeigt. Das Blockierelement 38 steht also nicht mehr in Eingriff mit einer der Blockierelementeingriffsvertiefungen 40 und blockiert das Arretierelement 36 nicht länger gegen ein Verdrehen um die Hauptachse A.

Die Fig. 11 und 12 zeigen mit anderen Worten eine Momentaufnahme während einer elektromechanischen Öffnungsbetätigung des Verriegelungsmechanismus, die den Verriegelungsmechanismus von der Geschlossenstellung in die Offenstellung bewegen soll. Das Achselement 22 und die hiermit drehfest verbundenen Teile (insbesondere das Griffelement 24, der Anschlagelementträger 34 mit den Anschlagelementen 30 sowie das Arretiergegenelement 44 mit den Einrastelementen 46) befinden sich in Fig. 11 und 12 gerade noch in der Geschlossenstellung, wobei das Mitnehmerelement 28 (bzw. die beiden Mitnehmerelemente 28 gemäß Fig. 3) nun an dem Anschlagelement 30 (bzw. an den beiden Anschlagelementen 30 gemäß Fig. 4) angreift.

In der Folge veranlasst die genannte Steuereinrichtung die elektromechanische Antriebseinrichtung 26 zu einem Verdrehen des Mitnehmerelementträgers 32 und somit des jeweiligen Mitnehmerelements 28 um weitere 90° in der Öffnungsdrehrichtung, d.h. entgegen dem Uhrzeigersinn. Hierdurch verdreht das Mitnehmerelement 28 das Anschlagelement 30 (und somit das Achselement 22) bis auf 12 Uhr (entsprechend der Stellung des Anschlagelements 30 gemäß Fig. 8), damit der Verriegelungsmechanismus die Offenstellung einnimmt. Das nicht gezeigte Griffelement 24 befindet sich somit auf 3 Uhr.

Nach einer derartigen elektromechanischen Öffnungsbetätigung steuert die Steuereinrichtung die elektromechanische Antriebseinrichtung 26 zum Verdrehen des Mitnehmerelementträgers 32 und somit des jeweiligen Mitnehmerelements 28 zurück in die Ruheposition an, so dass nun sämtliche Komponenten die jeweilige Stellung gemäß Fig. 7 und 8 einnehmen und das Mitnehmerelement 28 von dem Anschlagelement 30 bzw. dem Achselement 22 entkoppelt ist. Die Betätigungsvorrichtung 20 ist somit für einen nachfolgenden Handbetätigungsbetrieb (im Schließsinne) bereit, da das jeweilige Mitnehmerelement 28 sich wieder außerhalb der erläuterten Bewegungsbahn bzw. Gesamtstrecke des zugeordneten Anschlagelements 30 befindet und ein händisches Verdrehen des jeweiligen Anschlagelements 30 somit nicht behindert.

Während der erläuterten elektromechanischen Öffnungsbetätigung und des nachfolgenden Zurückdrehens des Mitnehmerelementträgers 32 befindet sich das Blockierelement 38 fast über den gesamten Verdrehweg des Mitnehmerelementträgers 32 außer Eingriff mit den Blockierelementeingriffsvertiefungen 40, so dass die Blockierung des Arretierelements 36 aufgehoben ist und das Arretierelement 36 der Drehbewegung des Anschlagelementträgers 34 und des hiermit drehfest verbundenen Achselements 22 und Griffelements 24 folgen kann (aufgrund des nachfolgend noch näher erläuterten Rastschlusses des Arretierelements 36 mit dem Arretiergegenelement 44 bzw. Formschluss mit dem Sperrelement 48 des Griffelements 24). Nur in der Ruheposition des Mitnehmerelementträgers 32 zu Beginn der elektromechanischen Öffnungsbetätigung und nach Abschluss der Rückdrehbewegung des Mitnehmerelementträgers 32 zwingt der Vorsprung 42 das Blockierelement 38 in Eingriff mit einer Blockierelementeingriffsvertiefung 40. Zum Erreichen der Offenstellung und nachfolgenden Rückführen des Mitnehmerelementträgers 32 müssen somit keine Rastkräfte zwischen dem Arretierelement 36 und dem Arretiergegenelement 44 überwunden werden (wodurch der Energiebedarf für die elektromechanische Betätigung verringert ist), und die elektromechanische Öffnungsbetätigung ist sogar dann möglich, wenn die Betätigungsvorrichtung 20 mittels des Schließzylinders 58 abgeschlossen ist.

Für das stationäre Blockieren des Arretierelements 36 weist dieses gemäß Fig. 11 die vier gleichmäßig über den Umfang verteilten Blockierelementeingriffsvertiefungen 40 auf. Zwischen den Blockierelementeingriffsvertiefungen 40 liegt somit ein Winkel von jeweils 90°. Die Geschlossenstellung und die Offenstellung des Achselements 22 weisen ebenfalls einen Winkelabstand von 90° auf. Nach Verdrehung des Achselements 22 und des hiermit zeitweise drehfest angebundenen Arretierelements 36 von der Geschlossenstellung in die Offenstellung hat das Arretierelement 36 einen Winkel von 90° zurückgelegt. Daher liegt, sobald die Offenstellung erreicht ist, wieder eine Blockierelementeingriffsvertiefung 40 dem Blockierelement 38 gegenüber. Nach der elektromechanischen Öffnungsbetätigung wird der Mitnehmerelementträger 32 - wie erläutert - zurück in seine Ruheposition im Uhrzeigersinn gefahren, bis das Mitnehmerelement 28 sich wieder auf 6 Uhr befindet und der Vorsprung 42 sich wieder auf 12 Uhr befindet (vgl. Fig. 7 und 8). Dabei verschiebt der Vorsprung 42 mit seiner dem Blockierelement 38 zugewandten schrägen Nebenfläche das Blockierelement 38 nach radial innen und bringt es wieder in Eingriff mit einer Blockierelementeingriffsvertiefung 40, nämlich derjenigen, die sich vor der elektromechanischen Öffnungsbetätigung auf 3 Uhr befand.

In den Fig. 11 und 12 haben sich gegenüber dem in den Fig. 5 und 6 gezeigten Zustand das Mitnehmerelement 28 und der Vorsprung 42 um den in Fig. 6 angedeutete Winkelabstand D/2 verdreht. Fig. 11 verdeutlicht vor diesem Hintergrund, dass dieser Winkelabstand D/2 dazu genutzt wird, das Blockierelement 38 kontrolliert mittels der schrägen Nebenflächen des Vorsprungs 42 aus dem Eingriff mit der Blockierelementeingriffvertiefung 40 zu entlassen. Beim Zurückfahren des Mitnehmerelements 28 in seine Ruheposition wird der Winkelabstand D/2 dazu genutzt, das Blockierelement 38 wieder in den Eingriff zu drängen. Die schrägen Nebenflächen des Vorsprungs 42 erstrecken sich jeweils über einen Winkelbereich, der kleiner oder gleich dem Winkelabstand D/2 ist.

Fig. 13 zeigt das Arretierelement 36 mit den Blockierelementeingriffsvertiefungen 40 jeweils in der Form eines Teilzylinders. Das Arretierelement 36 weist in einer 90°-Teilung vier Einrastöffnungen 68 für die Einrastelemente 46 des nicht gezeigten Arretiergegenelements 44 auf (vgl. Fig. 14). Die federvorgespannten Einrastelemente 46 werden bei einer händischen Betätigung des Achselements 22 (wenn das Arretierelement 36 wie in den Fig. 5 bis 10 stationär festgelegt ist) in einer Kugelführung 70 des Arretierelements 36 entlang einer Kreisbahn geführt. Das Arretierelement 36 weist ferner eine Führungsnut 72 auf, die sich mit Unterbrechungen über den Umfang des Arretierelements 36 erstreckt. Wenn das Arretierelement 36 nicht wie in den Fig. 5 bis 10 durch das Blockierelement 38 gegen Verdrehen festgelegt ist, wird das Arretierelement 36 entlang seiner Führungsnut 72 bei der Drehung geführt. Aus Fig. 13 ist ferner ersichtlich, dass das Arretierelement 36 in axialer Flucht zu einer jeden Blockierelementeingriffsvertiefung 40 ferner eine jeweilige Sperrelementeingriffsvertiefung 41 aufweist.

Fig. 14 zeigt einen Teil der Betätigungsvorrichtung 20 unter Ausblendung ausgewählter Komponenten. Ausgeblendet sind hier insbesondere das Arretierelement 36, der Mitnehmerelementträger 32 sowie das Griffelement 24. Der Elektromotor 50 ist mit dem Untersetzungsgetriebe 52 gezeigt. Der Riegel 54 befindet sich in der Geschlossenstellung und liegt axial entlang der Hauptachse A unterhalb des Anschlagelementträgers 34. Der Anschlagelementträger 34 weist das Anschlagelement 30 auf und ist mit dem Achselement 22 drehfest verbunden. Das Arretiergegenelement 44 ist ebenfalls mit dem Achselement 22 drehfest verbunden und weist an seiner Oberseite (dem nicht dargestellten Arretierelement 36 zugewandt) vier federvorgespannte Kugeln als Einrastelemente 46 auf. Das Blockierelement 38 ist im Wesentlichen als Zylinder ausgestaltet und erstreckt sich parallel zu der Hauptachse A. Um das Arretiergegenelement 44 herum sind Drehführungen 74 angeordnet, die gemeinsam mit der Führungsnut 72 des Arretierelements 36 der Fig. 13 das Arretierelement 36 drehbar um die Hauptachse A lagern.

In Fig. 15 sind ausgewählte Komponenten der Betätigungsvorrichtung 20 dargestellt, um die Funktion des Arretierelements 36 weiter zu verdeutlichen. Das Arretierelement 36 ist mit seinen Blockierelementeingriffsvertiefungen 40 und Sperrelementeingriffsvertiefungen 41 gezeigt. In dem Arretierelement 36 aufgenommen ist das Arretiergegenelement 44 sichtbar. Das Arretiergegenelement 44 ist mit dem Achselement 22 drehfest verbunden. Das Arretiergegenelement 44 kann unter Überwindung der Rastkräfte der nicht sichtbaren Rastvorrichtung zwischen dem Arretiergegenelement 44 und dem Arretierelement 36 relativ zu dem Arretierelement 36 verdreht werden, sofern sich das Sperrelement 48 des Schließzylinders 58 (vgl. Fig. 1) nicht wie hier gezeigt in Eingriff mit einer der Sperrelementeingriffsvertiefungen 41 befindet.

Das Griffelement 24 der Fig. 15 ist ebenfalls mit dem Achselement 22 drehfest verbunden. Aus dem Griffelement 24 erstreckt sich das zylinderförmige Sperrelement 48 in eine der Sperrelementeingriffsvertiefungen 41 des Arretierelements 36. In der diametral gegenüberliegenden Blockierelementeingriffsvertiefung 40 befindet sich das Blockierelement 38 in Eingriff. In diesem Zustand ist das Arretierelement 36 über das Blockierelement 38 gegenüber einem nicht dargestellten Gehäuse stationär gegen Verdrehen festgelegt. Das Griffelement 24 und das Achselement 22 sind über das Sperrelement 48 wiederum relativ zu dem Arretierelement 36 gegen Verdrehen festgelegt und somit auch über das Blockierelement 38 relativ zu dem Gehäuse stationär gegen Verdrehen festgelegt. Das Sperrelement 48 wird durch den in Fig. 1 gezeigten Schließzylinder 58 des Griffelements 24 durch eine Translation parallel zur Hauptachse A in Eingriff mit der jeweiligen Sperrelementeingriffsvertiefung 41 gebracht. Das Griffelement 24 ist in dem in Fig. 15 gezeigten Zustand somit abgeschlossen und somit gegen händische Betätigung gesichert. Wird das Blockierelement 38 bei einer elektromechanischen Öffnungsbetätigung der Betätigungsvorrichtung 20, wie erläutert, aus dem Eingriff mit der jeweiligen Blockierelementeingriffsvertiefung 40 entlassen, kann sich das Arretierelement 36 entlang seiner Führungsnut 72 gegenüber dem Gehäuse verdrehen. Dadurch wird auch bei abgeschlossenem Griffelement 24, also wenn sich das Sperrelement 48 wie in Fig. 15 in Eingriff mit einer Sperrelementeingriffsvertiefung 41 befindet, eine Verdrehung des Achselements 22 durch eine elektromechanische Betätigung dennoch erlaubt.

Vorstehend wurde eine elektromechanische Betätigung der Betätigungsvorrichtung 20 im Öffnungssinn erläutert. Eine elektromechanische Schließbetätigung erfolgt analog, jedoch mit umgekehrter Drehrichtung des Mitnehmerelementträgers 32 einschließlich der Mitnehmerelemente 28. Insbesondere steuert die Steuereinrichtung der Betätigungsvorrichtung 20 ausgehend von der Offenstellung gemäß Fig. 7 und 8 (Mitnehmerelement 28 befindet sich auf 6 Uhr, Anschlagelement 30 auf 12 Uhr, Griffelement 24 auf 3 Uhr) die elektromechanische Antriebseinrichtung 26 zum Verdrehen des jeweiligen Mitnehmerelements 28 in einer Schließdrehrichtung an (d.h. im Uhrzeigersinn). Hierdurch wird zunächst das Arretierelement 36 für eine Drehbewegung freigegeben (indem der Vorsprung 42 aus seiner "12 Uhr"-Position gemäß Fig. 7 verdreht wird und das Blockierelement 38 somit aus seiner Blockierstellung entlässt), und das Mitnehmerelement 28 wird in Kontakt mit dem Anschlagelement 30 gebracht. Durch eine weitere Drehbewegung des Mitnehmerelements 28 wird über das Anschlagelement 30 das Achselement 22 in die Geschlossenstellung verdreht (Anschlagelement 30 auf 3 Uhr gemäß Fig. 6). Danach steuert die Steuereinrichtung die Antriebseinrichtung 26 zu einer Drehbewegung in umgekehrter Drehrichtung an, damit das jeweilige Mitnehmerelement 28 wieder von dem Anschlagelement 30 gelöst und zurück in die Ruheposition (6 Uhr) verdreht wird. Somit ist für sämtliche Komponenten wieder die Geschlossenstellung gemäß Fig. 5 und 6 erreicht. Das Arretierelement 36 ist neuerlich stationär festgelegt, und das jeweilige Mitnehmerelement 28 befindet sich außerhalb der Bewegungsbahn bzw. Gesamtstrecke, die das zugeordnete Anschlagelement 30 vollzieht, wenn nachfolgend eine händische Betätigung (also über das Griffelement 24) in die Offenstellung oder die Kippstellung erfolgt.

Generell veranlasst die Steuereinrichtung also ein Rückführen des Mitnehmerelements 28 nach einer elektromechanischen Betätigung (also wenn eine Zielstellung wie z.B. die Offenstellung oder die Geschlossenstellung erreicht worden ist) zurück in die Ruheposition, die außerhalb des Betätigungsdrehbereichs und somit außerhalb der von dem Anschlagelement 30 zurückgelegten Bewegungsbahn bzw. Gesamtstrecke liegt.

Fig. 16 zeigt schließlich die Betätigungsvorrichtung 20 in einer Ansicht von unten. Die elektromechanische Antriebseinrichtung 26 ist ebenfalls von unten sichtbar. Der Riegel 54 befindet sich in der Geschlossenstellung. Mit dem Achselement 22 ist ein Zahnrad 78 drehfest verbunden. Die Zähne des Zahnrades 78 stehen in Eingriff mit den jeweiligen Zähnen zweier Zahnstangen 76, die entlang ihrer Längserstreckung linear geführt sind, wobei auch nur eine Zahnstange vorgesehen sein kann. Das Zahnrad 78 und die Zahnstangen 76 bilden einen Lineartrieb, durch den die rotatorische Bewegung des Achselements 22 in eine translatorische Bewegung der Zahnstangen 76 umgesetzt wird. Eine jeweilige Zahnstange 76 kann an ihrem dem Achselement 22 abgewandten Ende mit einer nicht dargestellten Treibstange gekoppelt sein. Eine solche Treibstange kann z.B. zur Betätigung zusätzlicher Verriegelungsmechanismen vorgesehen sein, insbesondere einer Stangenschlossverriegelung. Hierfür kann die jeweilige Treibstange auf den Tür- oder Fensterflügel aufgesetzt sein und mit einem jeweiligen Schließkasten am Rahmen zusammenwirken. Alternativ oder zusätzlich kann das Achselement 22 über die Betätigungsvorrichtung 20 überstehen und in einen bereits vorhandenen Verriegelungsmechanismus des Tür- oder Fensterflügels eingreifen (z.B. integrierter Treibstangenverriegelungsmechanismus), um diesen betätigen zu können.

Das Anschlagelement 30 ist in der in den Figuren gezeigten Ausführungsform mit dem Achselement 22 drehfest verbunden oder gekoppelt. Alternativ kann auch ein gewisses Verdrehspiel zwischen den beiden Elementen vorgesehen sein, um eine Kupplungsfunktion zu erfüllen oder zu unterstützen.

Zusammenfassend ist bei der erfindungsgemäßen Betätigungsvorrichtung ein händisches Verriegeln von innen möglich, während gleichzeitig ein elektromechanisches Öffnen und Schließen per Fernsteuerung von außen möglich ist. Eine zusätzliche, aktiv angetriebene Kupplung zur Entkopplung von elektromechanischer Antriebseinrichtung und Achselement ist hierfür nicht erforderlich, vielmehr wird für die erforderliche Entkopplung und Koppelung ein Drehwinkelbereich ausgenutzt, der für das Verstellen zwischen der Geschlossen-, Offen- und Kippstellung nicht benötigt wird. Zum Beispiel eine Terrassentür mit einer erfindungsgemäßen Betätigungsvorrichtung kann mit Hilfe einer Fernsteuerung oder Tastatur geöffnet oder verschlossen werden, auch wenn das Griffelement sich in abgeschlossenem Zustand befindet. Dadurch kann die Terrassentür als vollwertige Nebeneingangstür genutzt werden. Die erfindungsgemäße Betätigungsvorrichtung lässt sich einfach montieren, ohne dass ein Durchbohren zum Beispiel des Tür- oder Fensterflügels nötig ist. Sie kann zum Beispiel als Nachrüstelement an beliebige Türen oder Fenster montiert werden. Zusätzlich kann eine Stangenschlossverriegelung mit einem dritten Verriegelungspunkt vorgesehen sein. Dazu können eine oder mehrere Treibstangen vorgesehen sein, die gegenläufig, z.B. durch die in Fig. 16 gezeigte Vorrichtung mit einem Zahnrad und zumindest einer Zahnstange, angetrieben werden. Wenn zum Beispiel Batterien als Energiequelle erschöpft sind oder wenn die elektromechanische Antriebseinrichtung defekt ist, bleibt die Bedienung der Betätigungsvorrichtung von innen über das Griffelement möglich. Zusätzlich kann eine integrierte Einbruchsmeldung in der Betätigungsvorrichtung vorgesehen sein. Die elektromechanische Antriebseinrichtung stellt eine separate Einheit der erfindungsgemäßen Betätigungsvorrichtung dar, die nur bei Bedarf in Eingriff gebracht wird, während sich bei händischer Bedienung keines der Zahnräder des Untersetzungsgetriebes der in den Figuren gezeigten Ausführungsform bewegt. Die elektromechanische Antriebseinrichtung ist also im Normalbetrieb von dem händischen Antrieb, dem Griffelement, entkoppelt.

### Bezugszeichenliste

- 20: Betätigungsvorrichtung
- 22: Achselement
- 24: Griffelement
- 26: elektromechanische Antriebseinrichtung
- 28: Mitnehmerelement
- 30: Anschlagelement
- 32: Mitnehmerelementträger
- 34: Anschlagelementträger
- 36: Arretierelement
- 38: Blockierelement
- 40: Blockierelementeingriffsvertiefung
- 41: Sperrelementeingriffsvertiefung
- 42: Vorsprung
- 44: Arretiergegenelement
- 46: Einrastelement
- 48: Sperrelement
- 50: Elektromotor
- 52: Untersetzungsgetriebe
- 54: Riegelelement
- 56: Batterien
- 58: Schließzylinder
- 60: Zahnkranz
- 62: Drehführungsfläche
- 64: Drehführungsfläche
- 66: Vierkantaufnahme
- 68: Einrastöffnung
- 70: Kugelführung
- 72: Führungsnut
- 74: Drehführung
- 76: Zahnstange
- 78: Zahnrad

- A: Hauptachse

## Patentansprüche

1. Betätigungsvorrichtung (20) für einen Verriegelungsmechanismus einer Tür oder eines Fensters, insbesondere einer Terassentür,
mit einem Achselement (22), das mit dem Verriegelungsmechanismus gekoppelt oder koppelbar ist und das in einem Handbetätigungsbetrieb zumindest zwischen einer Offenstellung und einer Geschlossenstellung händisch um eine Hauptachse (A) verdrehbar ist;
einer elektromechanischen Antriebseinrichtung (26); und
einem Mitnehmerelement (28), das mittels der Antriebseinrichtung (26) zu einer Drehbewegung antreibbar ist;
wobei das Mitnehmerelement (28) mittels der Antriebseinrichtung (26) wahlweise mit dem Achselement (22) koppelbar ist, so dass mittels der Antriebseinrichtung (26) über das Mitnehmerelement (28) das Achselement (22) zwischen der Offenstellung und der Geschlossenstellung elektromechanisch verdrehbar ist;
wobei für den Handbetätigungsbetrieb der Betätigungsvorrichtung das Mitnehmerelement (28) mittels der Antriebseinrichtung (26) in eine Ruheposition verdrehbar ist, in der das Mitnehmerelement (28) von dem Achselement (22) entkoppelt ist;
**dadurch gekennzeichnet, dass**
die Betätigungsvorrichtung (20) ferner ein Arretierelement (36) und eine Blockiereinrichtung aufweist, wobei das Achselement (22) zumindest in der Geschlossenstellung relativ zu dem Arretierelement (36) verrastbar und/oder sperrbar ist, wobei die Blockiereinrichtung wahlweise in einen Blockierzustand, in dem das Arretierelement (36) stationär festgelegt ist, oder in einen Freigabezustand versetzbar ist, in dem das Arretierelement (36) für eine Drehbewegung gemeinsam mit dem händisch verdrehten Achselement (22) freigegeben ist, wobei die Blockiereinrichtung dadurch in den Blockierzustand versetzbar ist, dass die Antriebseinrichtung (26) das Mitnehmerelement (28) in die Ruheposition verdreht, und wobei die Blockiereinrichtung dadurch aus dem Blockierzustand in den Freigabezustand versetzbar ist, dass die Antriebseinrichtung (26) das Mitnehmerelement (28) in eine Freigabeposition verdreht, die von der Ruheposition verschieden ist.

2. Betätigungsvorrichtung (20) nach Anspruch 1,
**gekennzeichnet**
**durch** eine Steuereinrichtung, die dazu angepasst ist,
- für eine elektromechanische Schließbetätigung die Antriebseinrichtung (26) zum Verdrehen des Mitnehmerelements (28) in einer Schließdrehrichtung anzusteuern, um mittels des Mitnehmerelements (28) das Achselement (22) in die Geschlossenstellung zu verdrehen; oder
- für eine elektromechanische Öffnungsbetätigung die Antriebseinrichtung (26) zum Verdrehen des Mitnehmerelements in einer der Schließdrehrichtung entgegengesetzten Öffnungsdrehrichtung anzusteuern, um mittels des Mitnehmerelements (28) das Achselement (22) in die Offenstellung zu verdrehen; oder
- für den Handbetätigungsbetrieb der Betätigungsvorrichtung zwischen einer elektromechanischen Schließbetätigung und Öffnungsbetätigung die Antriebseinrichtung (26) zum Verdrehen des Mitnehmerelements (28) in die Ruheposition anzusteuern.

3. Betätigungsvorrichtung (20) nach Anspruch 1 oder 2,
**dadurch gekennzeichnet, dass**
ein Anschlagelement (30) mit dem Achselement (22) verbunden ist, wobei das Mitnehmerelement (28) mittels der Antriebseinrichtung (26) wahlweise in Kontakt mit dem Anschlagelement (30) bringbar ist, um das Mitnehmerelement (28) mit dem Achselement (22) zu koppeln.

4. Betätigungsvorrichtung (20) nach Anspruch 3,
**dadurch gekennzeichnet, dass**
das Anschlagelement (30) bei einer Drehbewegung des Achselements (22) zwischen der Offenstellung und der Geschlossenstellung entlang einer vorbestimmten Bewegungsbahn um die Hauptachse (A) rotiert, wobei das Mitnehmerelement (28) in der Ruheposition sich außerhalb der vorbestimmten Bewegungsbahn des Anschlagelements (30) befindet.

5. Betätigungsvorrichtung (20) nach Anspruch 4,
**dadurch gekennzeichnet, dass**
die vorbestimmte Bewegungsbahn des Anschlagelements (30) in einem überstrichenen Winkelbereich begrenzt ist und sich das Mitnehmerelement (28) in seiner Ruheposition außerhalb des Winkelbereichs des Anschlagelements (30) befindet.

6. Betätigungsvorrichtung (20) nach Anspruch 4 oder 5,
**dadurch gekennzeichnet, dass**
die Winkelsumme von
dem Winkelbereich, den das Anschlagelement (30) bei einer Drehbewegung des Achselements (22) zwischen der Offenstellung und der Geschlossenstellung überstreicht, und
dem Winkelbereich, den das Anschlagelement (30) überdeckt, und dem Winkelbereich, den das Mitnehmerelement (28) überdeckt,
um eine Winkeldifferenz kleiner ist als 360°;
und/oder dass
das Anschlagelement (30) bei einer Drehbewegung des Achselements (22) zwischen der Offenstellung und der Geschlossenstellung einen Drehwinkel von 90° überstreicht.

7. Betätigungsvorrichtung (20) nach einem der Ansprüche 4 bis 6,
**dadurch gekennzeichnet, dass**
das Achselement (22) zwischen der Offenstellung, der Geschlossenstellung und einer Kippstellung händisch verdrehbar ist, wobei das Anschlagelement (30) bei einer Drehbewegung des Achselements (22) zwischen der Offenstellung, der Geschlossenstellung und der Kippstellung entlang einer Gesamtstrecke rotiert, die der genannten Bewegungsbahn entspricht oder größer ist als die genannte Bewegungsbahn, wobei das Mitnehmerelement (28) sich in der Ruheposition außerhalb der genannten Gesamtstrecke des Anschlagelements (30) befindet.

8. Betätigungsvorrichtung (20) nach Anspruch 7,
**dadurch gekennzeichnet, dass**
das Anschlagelement (30) bei einer Drehbewegung des Achselements (22) zwischen der Offenstellung, der Geschlossenstellung und der Kippstellung einen Drehwinkel von 180° überstreicht.

9. Betätigungsvorrichtung (20) nach einem der Ansprüche 3 bis 8,
**dadurch gekennzeichnet, dass**
das Mitnehmerelement (28) einen ersten Nocken aufweist, der von einem drehbar gelagerten Mitnehmerelementträger (32) bezüglich der Hauptachse (A) axial und/oder radial absteht, wobei das Anschlagelement (30) einen zweiten Nocken aufweist, der von einem Anschlagelementträger (34) bezüglich der Hauptachse (A) axial und/oder radial absteht;
und/oder dass
zwei oder mehrere Anschlagelemente (30) und zwei oder mehrere Mitnehmerelemente (28) vorgesehen sind.

10. Betätigungsvorrichtung (20) nach einem der vorhergehenden Ansprüche,
**dadurch gekennzeichnet, dass**
die Blockiereinrichtung einen stationär festgelegten Blockierabschnitt der Betätigungsvorrichtung (20) und ein beweglich gelagertes Blockierelement (38) aufweist, wobei das Arretierelement (36) wenigstens eine Blockierelementeingriffsvertiefung (40) aufweist, wobei in dem Blockierzustand das Blockierelement (38) sowohl in den Blockierabschnitt als auch in die Blockierelementeingriffsvertiefung (40) eingreift und das Arretierelement (36) hierdurch relativ zu dem Blockierabschnitt blockiert, und wobei in dem Freigabezustand das Blockierelement (38) außer Eingriff mit dem Blockierabschnitt oder der Blockierelementeingriffsvertiefung (40) gebracht ist oder bringbar ist.

11. Betätigungsvorrichtung (20) nach Anspruch 10,
**dadurch gekennzeichnet, dass**
das Blockierelement (38) bezüglich der Hauptachse (A) in radialer Richtung beweglich gelagert ist, wobei das Mitnehmerelement (28) oder ein das Mitnehmerelement (28) aufweisender Mitnehmerelementträger (32) einen Vorsprung (42) umfasst, der dazu angepasst ist, das Blockierelement (38) in Eingriff mit sowohl dem Blockierabschnitt als auch der Blockierelementeingriffsvertiefung (40) des Arretierelements (36) zu drängen, wenn das Mitnehmerelement (28) in die Ruheposition verdreht ist.

12. Betätigungsvorrichtung (20) nach einem der vorhergehenden Ansprüche,
**dadurch gekennzeichnet, dass**
die Betätigungsvorrichtung (20) eine Rasteinrichtung umfasst, welche das genannte Arretierelement (36), ein mit dem Achselement (22) drehfest gekoppeltes Arretiergegenelement (44) und wenigstens ein federvorgespanntes Einrastelement (46) aufweist, wobei das Einrastelement (46) in der Offenstellung und in der Geschlossenstellung des Achselements (22) einen jeweiligen Rastschluss zwischen dem Arretierelement (36) und dem Arretiergegenelement (44) herstellt;
und/oder dass
die Betätigungsvorrichtung (20) eine Sperreinrichtung umfasst, welche das genannte Arretierelement (36) und ein an dem Achselement (22) vorgesehenes Sperrelement (48) aufweist, welches durch händische Betätigung wahlweise mit dem Arretierelement (36) in Eingriff bringbar ist, um das Achselement (22) zumindest in der Geschlossenstellung relativ zu dem Arretierelement (36) zu sperren.

13. Betätigungsvorrichtung (20) nach einem der vorhergehenden Ansprüche,
**dadurch gekennzeichnet, dass**
das Achselement (22) einen Vierkantstift aufweist, an dem ein Griffelement (24) starr befestigt ist;
und/oder dass
die elektromechanische Antriebseinrichtung (26) einen Elektromotor (50) und ein Untersetzungsgetriebe (52) umfasst, wobei das Mitnehmerelement (28) an einem Ausgangselement des Untersetzungsgetriebes (52) vorgesehen ist.

14. Verriegelungsvorrichtung einer Tür oder eines Fensters umfassend:
eine Betätigungsvorrichtung (20) nach einem der vorhergehenden Ansprüche, und wenigstens ein Riegelelement (54), das mit dem drehbaren Achselement (22) gekoppelt ist und in der Geschlossenstellung die Tür oder das Fenster verriegelt.

## Claims

1. An actuation apparatus (20) for a locking mechanism of a door or of a window, in particular of a terrace door,
comprising an shaft element (22) which is coupled or couplable to the locking mechanism and which, in a manual actuation operation, is manually rotatable about a main axis (A) at least between an open position and a closed position;
an electromechanical drive device (26); and
an entrainment element (28) which can be driven by means of the drive device (26) to carry out a rotational movement,
wherein the entrainment element (28) is selectively couplable to the shaft element (22) by means of the drive device (26) such that the shaft element (22) is electromechanically rotatable between the open position and the closed position by means of the drive device (26) via the entrainment element (28); and
wherein, for the manual actuation operation of the actuation apparatus, the entrainment element (28) is rotatable by means of the drive device (26) into a position of rest in which the entrainment element (28) is decoupled from the shaft element (22),
**characterized in that**
the actuation apparatus (20) furthermore has a fixing element (36) and a blocking device, with the shaft element (22) being latchable and/or blockable relative to the fixing element (36) at least in the closed position, with the blocking device being selectively displaceable into a blocking state in which the fixing element (36) is fixed in a stationary manner or into a release state in which the fixing element (36) is released for a rotational movement together with the manually rotated shaft element (22), with the blocking device being displaceable into the blocking state **in that** the drive device (26) rotates the entrainment element (28) into the position of rest, and with the blocking device being displaceable from the blocking state into the release state **in that** the drive device (26) rotates the entrainment element (28) into a release position which differs from the position of rest.

2. An actuation apparatus (20) in accordance with claim 1,
**characterized**
**by** a control device which is adapted
- to control the drive device (26) for rotating the entrainment element (28) in a closing rotational direction for an electromechanical closing actuation to rotate the shaft element (22) into the closed position by means of the entrainment element (28); or
- to control the drive device (26) for rotating the entrainment element in an opening rotational direction opposite to the closing rotational direction for an electromechanical opening actuation to rotate the shaft element (22) into the open position by means of the entrainment element (28); or
- to control the drive device (26) for rotating the entrainment element (28) into the position of rest for the manual actuation operation of the actuation apparatus between an electromechanical closing actuation and an opening actuation.

3. An actuation apparatus (20) in accordance with claim 1 or claim 2,
**characterized in that**
an abutment element (30) is connected to the shaft element (22), with the entrainment element (28) selectively being able to be brought into contact with the abutment element (30) by means of the drive device (26) to couple the entrainment element (28) to the shaft element (22).

4. An actuation apparatus (20) in accordance with claim 3,
**characterized in that**
the abutment element (30) rotates about the main axis (A) along a predetermined trajectory on a rotational movement of the shaft element (22) between the open position and the closed position, with the entrainment element (28) being located outside the predetermined trajectory of the abutment element (30) in the position of rest.

5. An actuation apparatus (20) in accordance with claim 4,
**characterized in that**
the predetermined trajectory of the abutment element (30) is bounded in a swept-over angular range and the entrainment element (28) is located outside the angular range of the abutment element (30) in its position of rest.

6. An actuation apparatus (20) in accordance with claim 4 or claim 5,
**characterized in that**
the angle sum of
the angular range which the abutment element (30) sweeps over on a rotational movement of the shaft element (22) between the open position and the closed position, and
the angular range which the abutment element (30) covers, and
the angular range which the entrainment element (28) covers is smaller than 360° by an angle difference;
and/or **in that**
the abutment element (30) sweeps over an angle of rotation of 90° on a rotational movement of the shaft element (22) between the open position and the closed position.

7. An actuation apparatus (20) in accordance with any one of the claims 4 to 6,
**characterized in that**
the shaft element (22) is manually rotatable between the open position, the closed position and a tilt position, with the abutment element (30) rotating along a total path on a rotational movement of the shaft element (22) between the open position, the closed position and the tilt position, said total path corresponding to said trajectory or being larger than said trajectory, with the entrainment element (28) being located outside said total path of the abutment element (30) in the position of rest.

8. An actuation apparatus (20) in accordance with claim 7,
**characterized in that**
the abutment element (30) sweeps over an angle of rotation of 180° on a rotational movement of the shaft element (22) between the open position, the closed position and the tilt position.

9. An actuation apparatus (20) in accordance with any one of the claims 3 to 8,
**characterized in that**
the entrainment element (28) comprises a first cam which projects axially and/or radially with respect to the main axis (A) from a rotatably supported entrainment element carrier (32), with the abutment element (30) comprising a second cam which projects axially and/or radially with respect to the main axis (A) from an abutment element carrier (34);
and/or **in that**
two or more abutment elements (30) and two or more entrainment elements (28) are provided.

10. An actuation apparatus (20) in accordance with any one of the preceding claims,
**characterized in that**
the blocking device comprises a blocking section of the actuation apparatus (20) fixed in a stationary manner and a movably supported blocking element (38), with the fixing element (36) having at least one blocking element engagement recess (40), with the blocking element (38) engaging into both the blocking section and the blocking element engagement recess (40) in the blocking state and hereby blocking the fixing element (36) relative to the blocking section, and with the blocking element (38) being brought or being able to be brought out of engagement with the blocking section or with the blocking element engagement recess (40) in the release state.

11. An actuation apparatus (20) in accordance with claim 10,
**characterized in that**
the blocking element (38) is movably supported with respect to the main axis (A) in the radial direction, with the entrainment element (28) or an entrainment element carrier (32) having the entrainment element (28) comprising a projection (42) which is adapted to urge the blocking element (38) into engagement with both the blocking section and the blocking element engagement recess (40) of the fixing element (36) when the entrainment element (28) is rotated into the position of rest.

12. An actuation apparatus (20) in accordance with any one of the preceding claims,
**characterized in that**
the actuation apparatus (20) comprises a latching device which comprises said fixing element (36), a counter fixing element (44) rotationally fixedly coupled to the shaft element (22), and at least one spring-preloaded snap-in element (46), with the snap-in element (46) establishing a respective snap fit between the fixing element (36) and the counter fixing element (44) in the open position and in the closed position of the shaft element (22); and/or **in that**
the actuation apparatus (20) comprises a blocking apparatus which comprises said fixing element (36) and a blocking member (48) which is provided at the shaft element (22) and which can selectively be brought into engagement with the fixing element (36) by manual actuation to block the shaft element (22) relative to the fixing element (36) at least in the closed position.

13. An actuation apparatus (20) in accordance with any one of the preceding claims,
**characterized in that**
the shaft element (22) comprises a square pin to which a handle element (24) is rigidly fixed;
and/or **in that**
the electromechanical drive device (26) comprises an electric motor (50) and a reduction gear (52), with the entrainment element (28) being provided at an output element of the reduction gear (52).

14. A locking apparatus of a door or of a window comprising:
an actuation apparatus (20) in accordance with any one of the preceding claims; and at least one locking element (54) which is coupled to the rotatable shaft element (22) and which locks the door or the window in the closed position.

## Revendications

1. Dispositif d'actionnement (20) pour un mécanisme de verrouillage d'une porte ou d'une fenêtre, en particulier d'une porte-fenêtre,
comportant un élément d'axe (22) qui est couplé ou susceptible d'être couplé au mécanisme de verrouillage et qui, en fonctionnement par actionnement manuel, est manuellement mobile en rotation autour d'un axe principal (A) au moins entre une position d'ouverture et une position de fermeture ; un moyen d'entraînement électromécanique (26) ; et
un élément entraîneur (28) qui est susceptible d'être entraîné en un mouvement de rotation par l'intermédiaire du moyen d'entraînement (26) ; dans lequel l'élément entraîneur (28) est susceptible d'être couplé au choix à l'élément d'axe (22) par l'intermédiaire du moyen d'entraînement (26), de sorte que l'élément d'axe (22) est mobile en rotation par voie électromécanique entre la position d'ouverture et la position de fermeture par l'intermédiaire du moyen d'entraînement (26) via l'élément entraîneur (28) ;
dans lequel pour le fonctionnement par actionnement manuel du dispositif d'actionnement, l'élément entraîneur (28) est mobile en rotation jusque dans une position de repos par l'intermédiaire du dispositif d'entraînement (26), position dans laquelle l'élément entraîneur (28) est découplé de l'élément d'axe (22) ;
**caractérisé en ce que**
le dispositif d'actionnement (20) comprend en outre un élément d'arrêt (36) et un moyen de blocage, l'élément d'axe (22) pouvant être enclenché et/ou bloqué par rapport à l'élément d'arrêt (36) au moins dans la position de fermeture, le moyen de blocage pouvant être mis au choix dans un état de blocage dans lequel l'élément d'arrêt (36) est immobilisé de façon stationnaire, ou dans un état de libération dans lequel l'élément d'arrêt (36) est libéré pour un mouvement de rotation conjointement avec l'élément d'axe (22) tourné manuellement, le moyen de blocage pouvant être mis dans l'état de blocage du fait que le moyen d'entraînement (26) fait tourner l'élément entraîneur (28) jusque dans la position de repos, et le moyen de blocage pouvant être mis de l'état de blocage jusque dans l'état de libération du fait que le moyen d'entraînement (26) fait tourner l'élément entraîneur (28) jusque dans une position de libération qui diffère de la position de repos.

2. Dispositif d'actionnement (20) selon la revendication 1,
**caractérisé par**
un moyen de commande qui est adapté à
- piloter le moyen d'entraînement (26) pour faire tourner l'élément entraîneur (28) dans une direction de rotation de fermeture, pour faire tourner l'élément d'axe (22) jusque dans la position de fermeture par l'intermédiaire de l'élément entraîneur (28), en vue d'un actionnement de fermeture électromécanique ; ou
- piloter le moyen d'entraînement (26) pour faire tourner l'élément entraîneur dans une direction de rotation d'ouverture opposée à la direction de rotation d'ouverture, pour faire tourner l'élément d'axe (22) jusque dans la position d'ouverture par l'intermédiaire de l'élément entraîneur (28), en vue d'un actionnement d'ouverture électromécanique ; ou
- piloter le moyen d'entraînement (26) pour faire tourner l'élément entraîneur (28) jusque dans la position de repos, en vue d'un fonctionnement par actionnement manuel du dispositif d'actionnement entre un actionnement de fermeture et un actionnement d'ouverture électromécanique.

3. Dispositif d'actionnement (20) selon la revendication 1 ou 2,
**caractérisé en ce que**
un élément de butée (30) est relié à l'élément d'axe (22), l'élément entraîneur (28) pouvant au choix être amené en contact avec l'élément de butée (30) par l'intermédiaire du moyen d'entraînement (26), afin de coupler l'élément entraîneur (28) à l'élément d'axe (22).

4. Dispositif d'actionnement (20) selon la revendication 3,
**caractérisé en ce que**
lors d'un mouvement de rotation de l'élément d'axe (22) entre la position d'ouverture et la position de fermeture, l'élément de butée (30) tourne autour de l'axe principal (A) le long d'une trajectoire de mouvement prédéterminée, l'élément entraîneur (28) se situant à l'extérieur de la trajectoire de mouvement prédéterminée de l'élément de butée (30), dans la position de repos.

5. Dispositif d'actionnement (20) selon la revendication 4,
**caractérisé en ce que**
la trajectoire de mouvement prédéterminée de l'élément de butée (30) est limitée dans une zone angulaire parcourue, et l'élément entraîneur (28) se situe à l'extérieur de la zone angulaire de l'élément de butée (30), dans sa position de repos.

6. Dispositif d'actionnement (20) selon la revendication 4 ou 5,
**caractérisé en ce que**
la somme des angles de
la zone angulaire que parcourt l'élément de butée (30) lors d'un mouvement de rotation de l'élément d'axe (22) entre la position d'ouverture et la position de fermeture, et de
la zone angulaire que couvre l'élément de butée (30), et de
la zone angulaire que couvre l'élément entraîneur (28),
est inférieure à 360° d'une différence angulaire ;
et/ou **en ce que**
l'élément de butée (30) parcourt un angle de rotation de 90° lors d'un mouvement de rotation de l'élément d'axe (22) entre la position d'ouverture et la position de fermeture.

7. Dispositif d'actionnement (20) selon l'une des revendications 4 à 6,
**caractérisé en ce que**
l'élément d'axe (22) est manuellement mobile en rotation entre la position d'ouverture, la position de fermeture et une position de basculement, et lors d'un mouvement de rotation de l'élément d'axe (22) entre la position d'ouverture, la position de fermeture et la position de basculement, l'élément de butée (30) tourne le long d'un trajet total qui correspond à ladite trajectoire de mouvement ou qui est supérieur à ladite trajectoire de mouvement, l'élément entraîneur (28) se situant à l'extérieur dudit trajet total de l'élément de butée (30), dans la position de repos.

8. Dispositif d'actionnement (20) selon la revendication 7,
**caractérisé en ce que**
lors d'un mouvement de rotation de l'élément d'axe (22) entre la position d'ouverture, la position de fermeture et la position de basculement, l'élément de butée (30) parcourt un angle de rotation de 180°.

9. Dispositif d'actionnement (20) selon l'une des revendications 3 à 8,
**caractérisé en ce que**
l'élément entraîneur (28) comprend une première came qui fait saillie axialement et/ou radialement par rapport à l'axe principal (A) depuis un support d'élément entraîneur (32) monté mobile en rotation, l'élément de butée (30) comprenant une seconde came qui fait saillie axialement et/ou radialement par rapport à l'axe principal (A) depuis un support d'élément entraîneur (34) monté mobile en rotation, l'élément de butée (30) ;
et/ou **en ce que**
il est prévu deux ou plusieurs éléments de butée (30) et deux ou plusieurs éléments entraîneurs (28).

10. Dispositif d'actionnement (20) selon l'une des revendications précédentes,
**caractérisé en ce que**
le moyen de blocage comprend une portion de blocage immobilisée de faction stationnaire du dispositif d'actionnement (20) et un élément de blocage (38) monté mobile, l'élément d'arrêt (36) présentant au moins une cavité d'engagement d'élément de blocage (40), et dans l'état bloqué l'élément de blocage (38) vient s'engager aussi bien dans la portion de blocage que dans la cavité d'engagement d'élément de blocage (40), et l'élément d'arrêt (36) est ainsi bloqué par rapport à la portion de blocage, et dans l'état libéré l'élément de blocage (38) est dégagé ou peut être dégagé de la portion de blocage ou de la cavité d'engagement d'élément de blocage (40).

11. Dispositif d'actionnement (20) selon la revendication 10,
**caractérisé en ce que**
l'élément de blocage (38) est monté mobile en direction radiale par rapport à l'axe principal (A), et l'élément entraîneur (28) ou un support d'élément entraîneur (32) comprenant l'élément entraîneur présente une saillie (42) qui est adaptée à pousser l'élément de blocage (38) pour venir en engagement aussi bien avec la portion de blocage qu'avec la cavité d'engagement d'élément de blocage (40) de l'élément d'arrêt (36) lorsque l'élément entraîneur (28) est tourné jusque dans la position de repos.

12. Dispositif d'actionnement (20) selon l'une des revendications précédentes,
**caractérisé en ce que**
le dispositif d'actionnement (20) comprend un moyen d'enclenchement qui comprend ledit élément d'arrêt (36), un élément d'arrêt antagoniste (44) couplé solidairement en rotation à l'élément d'axe (22), et au moins un élément d'enclenchement (46) précontraint par ressort, l'élément d'enclenchement (46) établissant une coopération d'enclenchement respective entre l'élément d'arrêt (36) et l'élément d'arrêt antagoniste (44) dans la position d'ouverture et dans la position de fermeture de l'élément d'axe (22) ;
et/ou **en ce que**
le dispositif d'actionnement (20) comprend un moyen de barrage qui comprend ledit élément d'arrêt (36) et un élément de barrage (48) prévu sur l'élément d'axe (22) et susceptible d'être amené au choix en engagement avec l'élément d'arrêt (36) par un actionnement manuel, afin de barrer l'élément d'axe (22) par rapport à l'élément d'arrêt (36) au moins dans la position de fermeture.

13. Dispositif d'actionnement (20) selon l'une des revendications précédentes,
**caractérisé en ce que**
l'élément d'axe (22) comprend une tige carrée sur laquelle un élément formant poignée (24) est fixé de façon rigide ;
et/ou **en ce que**
le moyen d'entraînement électromécanique (26) comprend un moteur électrique (50) et un mécanisme de démultiplication (52), l'élément entraîneur (28) étant prévu sur un élément de sortie du mécanisme de démultiplication (52).

14. Dispositif de verrouillage d'une porte ou d'une fenêtre, comportant :
un dispositif d'actionnement (20) selon l'une des revendications précédentes et au moins un élément à verrou (54) qui est couplé à l'élément d'axe rotatif (22) et qui verrouille la porte ou la fenêtre dans la position de fermeture.
